# FASCICULE DE BREVET EUROPEEN

(11) **EP 0 144 040 B1**
(45) Date de publication et mention de la délivrance du brevet: **10.06.1987**
(21) Numéro de dépôt: 84114067.6
(22) Date de dépôt: 22.11.1984
(51) Int. Cl.: F28F 9/00, F22B 37/20

(54) **Dispositif de solidarisation de tronçons verticaux adjacents rapprochés de tubes d'un échangeur de chaleur à boucles**
Vorrichtung zur festen Verbindung von eng aneinanderliegenden vertikalen Rohrteilen für einen schlangenförmigen Rohrwärmetauscher
Device for holding together adjacent vertical tube sections of a loop-type heat exchanger

(30) Priorité: 25.11.1983 FR 8318815
(43) Date de publication de la demande: 12.06.1985
(73) Titulaire: STEIN INDUSTRIE Société anonyme dite:, F-78141 Velizy-Villacoublay (FR)
(72) Inventeur: Fournier, Jean, F-78730 Rochefort en Yvelines (FR); Patron, Henri, F-78730 Rochefort en Yvelines (FR); Meynard, Paul, F-91370 Verrieres le Buisson (FR)
(74) Mandataire: Weinmiller, Jürgen

## Description

La présente invention concerne un échangeur de chaleur comportant des tubes verticaux formant des boucles parallèles entre une entrée et une sortie par laquelle ils sont suspendus à une structure rigide, deux tronçons verticaux adjacents rapprochés de tubes étant solidarisés par un dispositif de solidarisation, chaque tronçon à partir des tronçons centraux comprenant un élément creux en saillie sur son côté vers l'extérieur du faisceau et se terminant par un bec, soudé sur lui selon deux génératrices, cependant que le tronçon voisin plus éloigné des tronçons centraux est muni en regard d'un élément analogue, également soudé sur lui selon deux génératrices et se terminant également par un bec venant s'appuyer sur le premier élément.

Dans de tels échangeurs, le poids des tronçons de tubes disposés dans la partie centrale entraînerait des déformations si ce poids n'était pas reporté sur les tronçons externes reliés à l'entrée et à la sortie. On a déjà proposé de transmettre leur poids en solidarisant rigidement tous les tronçons de tubes dans la zone la plus haute au moyen de petits éléments ronds ou carrés soudés entre les tronçons. Ce dispositif rigide est soumis à des contraintes résultant, outre le poids des tubes,
- des différences de dilatation entre les diverses boucles, dont les températures moyennes sont différentes, du fait du réchauffage du fluide circulant dans l'échangeur de son entrée à sa sortie,
- des vibrations pouvant survenir en fonctionnement,
- des phénomènes de balancement des panneaux de tubes à l'intérieur de la chambre de combustion,
- du retrait des soudures, celles-ci étant effectuées sur un ensemble rigide.

Ces contraintes risquent d'entraîner des déformations et des fissurations ou même des ruptures de certaines soudures.

Il a déjà été proposé dans le document FR-A-1 259 288 un dispositif de solidarisation de tubes adjacents d'un échangeur, comprenant un élément mâle soudé sur l'un des deux tubes adjacents, et deux éléments femelles soudés sur l'autre tube et venant bloquer l'élément mâle.

Il a aussi été proposé dans le document US-A-2 809 616 un dispositif de solidarisation de tubes adjacents d'un échangeur, comprenant de chaque côté des deux tubes adjacents trois pièces de jonction, l'une à hauteur médiane soudée à l'un des tubes, et les deux autres disposées respectivement au-dessus et au-dessous de la première, soudées à l'autre tube. Ces pièces sont réunies par un goujon vertical qui les traverse.

De tels dispositifs sont relativement complexes. Ils nécessitent dans le cas du document FR-A-1 259 288 des pièces différentes de formes complexes, et dans le cas du document US-A-2 809 616 huit pièces et six opérations de soudage par dispositif de jonction.

Il a aussi été proposé dans le document US-A-2 916 263 un échangeur de chaleur dans lequel le dispositif de solidarisation de deux tronçons adjacents comprend un premier élément creux en saillie sur le côté tourné vers l'extérieur du faisceau du tronçon le plus proche des tronçons centraux, se terminant par un bec orienté vers le haut, et un second élément creux analogue en saillie sur le côté tourné vers l'intérieur du faisceau du tronçon plus éloigné des tronçons centraux, se terminant par un bec orienté vers le bas, venant s'appuyer sur le bec du premier élément.

Dans un tel échangeur, le poids des tronçons de tubes de la partie centrale n'est pas reporté sur les tronçons externes reliés à l'entrée et à la sortie, et c'est au contraire le poids des tronçons de tubes plus éloigné des tronçons centraux qui est reporté sur ces derniers par les éléments de solidarisation. On ne peut donc prévoir qu'un nombre limité de boucles de tubes d'échangeur, ou bien l'on doit supporter les tronçons de tubes centraux par un organe de support particulier.

La présente invention a pour but de procurer un échangeur de chaleur muni d'un dispositif de solidarisation des tronçons de tubes verticaux qui reporte le poids des tronçons de la partie centrale sur les tronçons extrêmes d'entrée et de sortie, et qui puisse comporter un nombre important de boucles de tubes, sans cependant entraîner de contraintes susceptibles de produire des déformations, fissurations ou ruptures de soudures, le dispositif de solidarisation restant simple et de mise en oeuvre rapide.

L'échangeur de chaleur selon l'invention est caractérisé en ce que chaque élément du dispositif de solidarisation vient s'appuyer sur la surface externe du tronçon adjacent, en ce que l'élément le plus proche des tronçons centraux est muni d'un bec orienté vers le bas, et l'élément adjacent plus éloigné des tronçons centraux d'un bec orienté vers le haut, les becs des deux éléments s'emboîtant l'un dans l'autre.

De préférence, chaque tronçon disposé du côté intérieur par rapport au tronçon adjacent avec lequel il est solidarisé est en outre muni d'un taquet soudé sur sa génératrice, la plus proche du tronçon adjacent au-dessous du point le plus bas de l'élément creux, et à une distance suffisamment faible par rapport à la hauteur des becs pour empêcher le déboîtement des éléments creux de solidarisation des deux tronçons.

Il est décrit ci-après à titre d'exemple et en référence aux figures du dessin annexé, un dispositif de solidarisation des tronçons verticaux voisins de tubes d'un élément de surchauffeur de vapeur pour chaudière.
La figure 1 représente l'élément de surchauffeur en élévation.
La figure 2 représente en élévation les éléments creux de solidarisation de deux tronçons voisins soudées sur ceux-ci et en prise l'un sur l'autre.
La figure 3 représente les mêmes éléments en plan vus de dessus.
La figure 4 représente en perspective un élément creux de solidarisation.

Dans la figure 1, l'élément de surchauffeur comporte trois tubes en parallèle, formant quatre boucles 5, 6, 7, 8, les tronçons de tubes d'entrée représentés en l'étant assujettis à une structure fixe 3 et les tronçons de tubes de sortie représentés en 2 à une structure fixe 4. Le dispositif de solidarisation, représenté globalement en 9, disposé dans la partie supérieure de l'échangeur, comporte des éléments de solidarisation de tronçons adjacents, à partir des tronçons de la boucle centrale, d'une part vers la gauche, d'autre part vers la droite, afin de transmettre la moitié du poids des tubes aux tronçons d'entrée, et l'autre moitié aux tronçons de sortie.

Les figures 2 et 3 représentent à plus grande échelle des éléments creux de solidarisation de deux tubes adjacents 10 et 11.

L'élément 12 est soudé au tronçon de tube 10 par des cordons de soudure selon deux génératrices 14 et 24. Son ouverture interne oblongue vient au contact le long du contour 16 avec le tronçon adjacent 11, et comporte un bec 18 orienté vers le bas, reposant sur la partie supérieure de l'élément 13. Ce dernier est soudé au tronçon 11 par des cordons de soudure selon deux génératrices 15 et 25. Son ouverture interne vient au contact du tronçon 10 le long du contour 17, et présente un bec 19 orienté vers le haut, s'appuyant sur la partie inférieure de l'élément 12. Les arêtes 20 du bec 18 et 21 du bec 19 aparaissent sur la figure 3.

Pour éviter toute possibilité de déboîtement des deux éléments de solidarisation, un taquet 22 est soudé sur le tube 10, au-dessous de l'élément 13, et suffisamment près de celui-ci pour qu'il ne puisse pas se déboîter de l'élément 12, compte tenu de la hauteur de leurs becs 18 et 19.

La figure 4 représente en perspective un élément de solidarisation avant son soudage sur un tube. De forme générale rectangulaire, il comporte deux bords plans 26, 27, le long desquels il est soudé sur le tube correspondant, séparés par une dépression 28 de forme circulaire et de rayon égal au rayon des tubes, de façon à s'appliquer sur le tube, et de l'autre côté deux bords plans 29, 30, séparés par une dépression 31 également de forme circulaire et de même rayon, de façon à venir s'appliquer sur le tube adjacent. Il est percé en outre d'une. ouverture oblongue 32, et se termine vers le bas par un bec 18.

## Revendications

1/ Echangeur de chaleur comportant des tubes verticaux formant des boucles parallèles entre une entrée et une sortie par laquelle ils sont suspendus à une structure rigide (3, 4), deux tronçons verticaux adjacents rapprochés (10, 11) de tubes étant solidarisés par un dispositif de solidarisation, chaque tronçon à partir des tronçons centraux comprenant un élément creux (12) en saillie sur son côté tourné vers l'extérieur du faisceau et se terminant par un bec, soudé sur lui selon deux génératrices (14, 24), cependant que le tronçon voisin plus éloigné des tronçons centraux est muni en regard d'un élément analogue (13), également soudé sur lui selon deux génératrices (15, 25) et se terminant également par un bec venant s'appuyer sur le premier élément, caractérisé en ce que chaque élément (12, 13) vient s'appuyer sur la surface externe du tronçon adjacent (10,11), en ce que l'élément (12) le plus proche des tronçons centraux est muni d'un bec (18) orienté vers le bas, et l'élément adjacent (13) plus éloigné des tronçons centraux d'un bec (19) orienté vers le haut, les becs des deux éléments s'emboitant l'un dans l'autre.

2/ Echangeur de chaleur selon la revendication 1, caractérisé en ce que chaque tronçon de tube disposé du côté intérieur par rapport au tronçon adjacent avec lequel il est solidarisé est en outre muni d'un taquet (22) soudé sur sa génératrice la plus proche du tronçon adjacent, au-dessous du point le plus bas de l'élément creux, et à une distance suffisamment faible par rapport à la hauteur des becs (18, 19) pour empêcher le déboîtement des éléments creux (12, 13) de solidarisation des deux tronçons.

## Patentansprüche

1. Wärmetauscher mit senkrechten Rohren, die parallele Windungen zwischen einem Eingang und einem Ausgang bilden, durch die sie an einer starren Struktur (3, 4) aufgehängt sind, wobei zwei senkrechte benachbarte einander nahe Rohrabschnitte (10, 11) durch eine Verbindungsvorrichtung fest miteinander verbunden sind und jeder Rohrabschnitt ausgehend von den zentralen Abschnitten ein Hohlelement (12) aufweist, das auf seiner zur Außenseite des Bündels gerichteten Seite vorspringt und in einer Nase endet und gemäß zweier Mantellinien (14, 24) auf den Abschnitt aufgeschweißt ist, während der weiter von den zentralen Abschnitten entfernte benachbarte Abschnitt gegenüberliegend mit einem analogen Element (13) versehen ist, das ebenfalls auf den abschnitt gemäß zweier Mantellinien (15, 25) aufgeschweißt ist und ebenfalls in einer Nase endet, die auf dem ersten Element aufliegt, dadurch gekennzeichnet, daß jedes Element (12, 13) auf der äußeren Oberfläche des benachbarten Abschnitts (10, 11) aufliegt, daß das den zentralen Abschnitten am nächsten liegende Element (12) eine nach unten gerichtete Nase (18) und das benachbarte, weiter von den zentralen Abschnitten entfernt liegende Element (13) eine nach oben gerichtete Nase (19) aufweist, wobei die Nasen der beiden Elemente ineinanderhaken.

2. Wärmetauscher nach Anspruch 1, dadurch gekennzeichnet, daß jeder Abschnitt, der in bezug auf den benachbarten Abschnitt, mit dem er verbunden ist, innen liegt, einen Anschlag (22) aufweist, der unterhalb des untersten Punkts des Hohlelements und in einem Abstand, der in bezug auf die Höhe der Nasen (18, 19) gering genug ist, um das Ausklinken der Verbindungs-Hohlelemente (12, 13) der beiden Abschnitte zu vermeiden, auf seine Mantellinie aufgeschweißt ist, die dem benachbarten Punkt am nächsten ist.

## Claims

1. A heat exchanger comprising vertical tubes forming parallel loops between an inlet and an outlet by which they are suspended from a rigid structure (3, 4), two vertical adjacent near portions (10, 11) of tubes being interlocked by a fixing device, each tube portion, from the inner portions outwards, comprising a hollow element (12) protruding on its side turned towards the outside of the bundle and ending in a catch, the element being welded on the tube according to two generatrices (14, 24) while the neighbouring tube portion which is further away from the inner portions of tubes is supplied with an oppositely located analog element (13) which is equally welded to its tube portion according to two generatrices (15, 25) and equally ends in a catch abutting on the first element, characterized in that each element (12, 13) abuts on the outer surface of the adjacent portion of tube (10, 11), that the element (12) which approaches the most the inner portions of tube is supplied with a catch (18) which is directed downwards, and the adjacent element-(13) which is further away from the inner portions of tube is supplied with a catch (19) directed upwards, the catches of the two elements being interlocked.

2. A heat exchanger according to claim 1, characterized in that each portion of tube disposed on the inner side with respect to the adjacent portion of tube to which it is interlocked is further supplied with a stop (22) welded on its generatrix which is nearest to the adjacent portion of tube, below the lowest point of the hollow element and at a distance which is small enough with respect to the height of the catches (18, 19) to avoid the disengagement of the hollow elements (12, 13) for interlocking the two portions of tube.
